# EUROPÄISCHE PATENTSCHRIFT

(11) **EP 3 427 608 B1**
(45) Veröffentlichungstag und Bekanntmachung des Hinweises auf die Patenterteilung: **20.09.2023**
(21) Anmeldenummer: 18178463.8
(22) Anmeldetag: 19.06.2018
(51) Int. Cl.: A45D 20/12

(54) **HAARTROCKENSYSTEM**
HAIR DRYING SYSTEM
SYSTÈME DE SÈCHE-CHEVEUX

(30) Priorität: 13.07.2017 DE 202017003680 U
(43) Veröffentlichungstag der Anmeldung: 16.01.2019
(73) Patentinhaber: PLANK EXKLUSIV Christian Plank e.K., 83236 Übersee (DE)
(72) Erfinder: Plank, Christian, 83236 Übersee (DE)
(74) Vertreter: Leinweber & Zimmermann

(56) Entgegenhaltungen:
- CN-B- 103 637 534
- CN-U- 204 908 355
- US-A- 5 195 253

## Beschreibung

Die Erfindung betrifft ein Haartrockensystem mit einem Haartrockner und einer räumlich fixierbaren Halterung, an der der Haartrockner von Hand in eine Ruhelage ablegbar ist und von der aus der Haartrockner zum Trocknen der Haare von Hand in eine davon räumlich getrennte Betriebslage überführbar ist, wobei die Halterung eine Batterieladestation und der Haartrockner eine seine Betriebsenergie liefernde wiederaufladbare Batterie aufweist.

Herkömmliche Haartrockner weisen ein Kabel zum Einstecken in eine Steckdose auf, wodurch dem Haartrockner die zum Trocknen der Haare notwendige Betriebsenergie zugeführt werden kann. Dadurch wird jedoch die Verwendung des Haartrockners auf einen Bereich in der Nähe einer Steckdose beschränkt, denn die Länge des Kabels begrenzt den Benutzungsradius. Darüber hinaus bestehen die bekannten Gefahren der Benutzung von netzbetriebenen Elektrogeräten im Nassbereich.

Diese Probleme können durch einen kabellosen Haartrockner mit einem Akkusystem überwunden werden, wie er beispielsweise in der DE 41 16 604 A1 und der US 5,195,253 A offenbart ist. Der Akku des Haartrockners ist dabei über eine stationäre Ladestation, die gleichzeitig als Ablagemöglichkeit verwendbar ist, aufladbar. Der Haartrockner kann dabei von seiner Ruhelage, in der er in der Ladestation abgelegt ist, von einem Benutzer aus der Ladestation entfernt und in seine Betriebslage überführt werden, in der er zum Trocknen der Haare verwendet werden kann.

Bei der Verwendung eines solchen akkubetriebenen Haartrockners im öffentlichen Bereich, wie beispielsweise in Schwimmbädern oder Hotels, besteht jedoch das Problem, dass der Haartrockner aus dem Schwimmbadbereich oder dem Hotelzimmer entfernt werden kann und an einem unerwünschten Ort abgelegt wird oder sogar gestohlen wird.

Die CN 103 637 534 B und die CN 204 908 355 U offenbaren einen Haartrockner, dessen Betrieb in Abhängigkeit vom Abstand zu einem Benutzer gesteuert wird.

Angesichts dieser Probleme im Stand der Technik liegt der vorliegenden Erfindung die Aufgabe zugrunde, einen herkömmlichen batteriebetriebenen Haartrockner derart weiterzuentwickeln, dass seine Mitnahme an einen unerwünschten Ort oder sein Diebstahl verhindert wird.

Erfindungsgemäß wird die Aufgabe durch ein Haartrockensystem gemäß Anspruch 1 gelöst. Das Haartrockensystem weist eine Einrichtung zur Erfassung der Betriebslage in Bezug auf einen vorgegebenen Raumbereich auf, durch die der Haartrockner in Abhängigkeit von seiner Lage innerhalb oder außerhalb des vorgegebenen Raumbereichs zwischen einem funktionsfähigen und einem funktionsunfähigen Zustand umschaltbar ist.

Ist der Haartrockner im funktionsfähigen Zustand, so kann die wiederaufladbare Batterie die Betriebsenergie an eine Antriebseinheit, wie einen Motor, eines Luftgebläses des Haartrockners liefern. Das Luftgebläse kann Heißluft oder Kaltluft oder auch beides erzeugen. Der Haartrockner kann dann zum Trocknen der Haare verwendet werden. Ist der Haartrockner jedoch im funktionsunfähigen Zustand, so kann keine Betriebsenergie von der Batterie zu der Antriebseinheit geliefert werden. Der Haartrockner kann dann seine Trockenfunktion nicht erfüllen.

Der Haartrockner des erfindungsgemäßen Haartrockensystems ist also nur innerhalb eines vorgegebenen Raumbereichs in einem funktionsfähigen Zustand, in dem er zum Trocknen der Haare verwendbar ist. Außerhalb dieses Raumbereichs nimmt der Haartrockener einen funktionsunfähigen Zustand ein, in dem ein Trocknen der Haare nicht möglich ist. Somit wird sich der Benutzer bei der Verwendung des Haartrockners nicht aus dem vorgegebenen Bereich entfernen, wodurch die Wahrscheinlichkeit, dass der Haartrockner an einem unerwünschten Ort abgelegt wird, verringert wird. Weiter stellt das erfindungsgemäße Haartrockensystem einen Diebstahlschutz bereit. Denn der Haartrockner ist an einem Ort, der nicht innerhalb des vorgegebenen Bereichs liegt, nicht zum Trocknen der Haare verwendbar.

Der vorgegebene Raumbereich kann ein zusammenhängender Bereich sein. Dieser Bereich kann beispielsweise ein Hotelzimmer oder die Umkleide eines Schwimmbads sein. Der vorgegebene Raumbereich kann auch mehrere unzusammenhängende Raumbereiche aufweisen. So kann der vorgegebene Raumbereich beispielsweise sowohl das Hotelzimmer als auch den Umkleidebereich des Hotelschwimmbads sowie den Saunabereich umfassen.

Die Einrichtung zur Erfassung der Betriebslage ist dabei wie in Anspruch 1 beschrieben angeordnet.

Die Einrichtung zur Erfassung der Betriebslage weist eine Einrichtung zur Erfassung des räumlichen Abstands (d) zwischen der Halterung und dem Haartrockner auf.

Der vorgegebene Raumbereich kann dann durch alle Punkte des dreidimensionalen Raums definiert sein, für die d ≤ D, mit D als einem vorgegebenen Abstand gilt. D kann beispielsweise 5m, 4m oder bevorzugt 3m sein. Nur wenn der Abstand d zwischen der Halterung und dem Haartrockener kleiner oder gleich dem vorgegeben Abstand D ist, ist der Haartrockner in einem funktionsfähigen Zustand und kann zum Trocknen der Haare verwendet werden.

Eine weitere erfindungsgemäße Ausführungsform des Haartrockensystems zeichnet sich dadurch aus, dass die Batterieladestation die Batterie des Haartrockners auflädt wenn der Haartrockner in der Ruhelage abgelegt ist. Dadurch kann verhindert werden, dass das Aufladen des Haartrockners vergessen wird.

In einer möglichen Ausführungsform des Haartrockensystems ist eine Einrichtung zur Übertragung der Energie zwischen der Batterieladestation und der Batterie kontaktlos, beispielsweise induktiv ausgebildet. Dadurch weist das Haartrockensystem keine Kontakte auf, die insbesondere im Nassbereich einem erhöhten Verschleiß unterliegen. Dadurch kann die Lebensdauer des Haartrockensystems erhöht werden.

In einer weiteren erfindungsgemäßen Ausführungsform des Haartrockensystems weist der Haartrockner mindestens einen Schalter auf, durch den im funktionsfähigen Zustand die Lieferung der Betriebsenergie zur Antriebseinheit des Haartrockners einschaltbar und ausschaltbar ist. Ein solcher Schalter ist dann vorteilhaft, wenn der Haartrockner während des Trocknens der Haare zeitweise aus der Hand gelegt werden soll, beispielsweise um die Haare zu stylen, und um danach den Trockenvorgang fortzusetzen.

Gemäß der Erfindung ist die Halterung des Haartrockensystems als Wandhalterung ausgebildet. Dies erlaubt eine praktische und platzsparende Lagerung des Haartrockners.

Die Wandhalterung des erfindungsgemäßen Haartrockensystems kann an einer mit der Wand zu befestigenden Seite einen Stromanschluss aufweisen. Dadurch kann der Stromanschluss durch die Wandhalterung verdeckt werden. Somit wird ein Kontakt des Stromanschlusses mit Feuchtigkeit vermieden. Weiter wird die ästhetische Erscheinung des Haartrockensystems verbessert.

In der folgenden Beschreibung wird die Erfindung unter Bezugnahme auf die Zeichnungen beispielhaft erläutert. In der Zeichnung zeigt:
- Figur 1: eine Seitenansicht eines erfindungsgemäßen Haartrockensystems mit einem Haartrockner und einer an einer Wand befestigten Wandhalterung,
- Figur 2: eine Schnittansicht des Haartrockners von Figur 1,
- Figur 3: eine Schnittansicht der Wandhalterung von Figur 1.

Figur 1 zeigt eine Seitenansicht des erfindungsgemäßen Haartrockensystems 1. Eine fixierbare Halterung 20 ist als eine Wandhalterung 20 ausgebildet. Die Wandhalterung 20 ist an einer Wand 30 fixiert. Der Haartrockner 10 weist einen Griff 11 und eine Düse 13, aus der Heiß- und/oder Kaltluft austreten kann, auf. Der Haartrockner 10 kann an seinem Griff 11 von einem Benutzer gegriffen werden und aus seiner Ruhelage in eine von der Wandhalterung 20 getrennte Betriebslage überführt werden. Wenn der Haartrockner 10 sich innerhalb eines vorgegebenen Raumbereichs befindet und seinen funktionsfähigen Zustand einnimmt kann aus der Düse 13 Luft zum Trocknen der Haare austreten. Diese Luft wird durch ein Luftgebläse erzeugt, das durch eine Antriebseinheit des Haartrockners (nicht dargestellt) angetrieben wird, wobei die Antriebseinheit von einer Batterie 16 (siehe Fig. 2) mit Betriebsenergie versorgt wird. Weiter weist der Haartrockner 10 einen Schalter 12 auf. Wenn sich der Haartrockner 10 in seinem funktionsfähigen Zustand befindet, so kann durch das Betätigen des Schalters 12 die Lieferung von Betriebsenergie von der Batterie 16 des Haartrockners 10 zu der Antriebseinheit ermöglicht und unterbrochen werden.

Figur 2 zeigt einen Schnitt durch den Haartrockner 10 von Figur 1. In dem Haartrockner 10 ist die wiederaufladbare Batterie 16 angeordnet. Diese wiederaufladbare Batterie 16 kann beispielsweise ein Akku sein. Weiter ist ein Sensor 14 zur Erfassung der Entfernung zwischen dem Haartrockner 10 und der Wandhalterung 20 im Haartrockner 10 angeordnet.

Die Figur 3 zeigt eine Schnittansicht durch die Wandhalterung 20 der Figur 1. Die Wandhalterung 20 ist an der Wand 30 befestigt. Diese Befestigung kann beispielsweise durch eine Schraubverbindung erfolgen. In der Wand 30 ist eine Anschlußdose oder eine Steckdose 32 angeordnet. Zwischen der Anschlußdose oder Steckdose 32 und der Wandhalterung 20 ist durch ein fest angeklemmtes Kabel 26a der Wandhalterung 20 oder einen Stecker 26b und ein Kabel 26a der Wandhalterung 20 eine elektrische Verbindung zwischen der Wandhalterung 20 und der Steckdose 32 hergestellt. Die elektrische Verbindung dient der Versorgung einer Batterieladestation 22, die in der Wandhalterung 20 angeordnet ist, mit Strom. Wenn der Haartrockner 10, wie es in der Figur 1 gezeigt ist, in der Wandhalterung 20 abgelegt ist, so wird die wiederaufladbare Batterie 16 des Haartrockeners 10 durch die Batterieladestation 22 der Wandhalterung 20 aufgeladen. Diese Aufladung kann beispielsweise induktiv erfolgen. Es kann aber auch eine Aufladung durch einen elektrischen Kontakt erfolgen. Weiter weist die Wandhalterung 20 einen Sensor 24 auf. Der Sensor 24 ermöglicht zusammen mit dem Sensor 14 des Haartrockners die Erfassung des räumlichen Abstands d zwischen der Wandhalterung 20 und dem Haartrockner 10. Wenn dieser räumlich erfasste Abstand d kleiner oder gleich einem vorgegeben Abstand D ist, so ist der Haartrockner 10 in seinem funktionsfähigen Zustand. Ist jedoch der räumliche Abstand d zwischen der Wandhalterung 20 und dem Haartrockner 10 größer als der vorgegebene Abstand D, so wird der Haartrockner 10 durch eine in dem Haartrockner 10 angeordnete Schaltvorrichtung (nicht dargestellt) von seinem funktionsfähigen in seinen funktionsunfähigen Zustand geschaltet. Im funktionsunfähigen Zustand des Haartrockners wird der Haartrockner 10 nicht mit der Betriebsenergie der wiederaufladbaren Batterie 16 versorgt. Somit kann keine Luft zum Trocknen der Haare erzeugt werden.

### BEZUGSZEICHENLISTE

- 1: Haartrockensystem
- 10: Haartrockner
- 11: Griff
- 12: Schalter
- 13: Düse
- 14: Sensor
- 16: wiederaufladbare Batterie
- 20: Wandhalterung
- 22: Batterieladestation
- 24: Sensor
- 26a: Kabel
- 26b: Stecker
- 30: Wand
- 32: Steckdose

## Patentansprüche

1. Haartrockensystem (1) mit einem Haartrockner (10) und einer räumlich fixierbaren Halterung (20), an der der Haartrockner (10) von Hand in eine Ruhelage ablegbar ist und von der aus der Haartrockner (10) zum Trocknen der Haare von Hand in eine davon räumlich getrennte Betriebslage überführbar ist,
wobei der Haartrockner (10) einen Griff (11) und eine Düse (13) aufweist, aus der Heiß- und/oder Kaltluft austreten kann,
wobei die fixierbare Halterung als Wandhalterung ausgebildet ist,
wobei das Haartrockensystem (1) eine Einrichtung zur Erfassung der Betriebslage (14, 24) in Bezug auf einen vorgegebenen Raumbereich aufweist, durch die der Haartrockner (10) in Abhängigkeit von seiner Lage innerhalb oder außerhalb des vorgegebenen Raumbereichs zwischen einem funktionsfähigen und einem funktionsunfähigen Zustand umschaltbar ist,
**dadurch gekennzeichnet, dass** die Einrichtung zur Erfassung der Betriebslage (14, 24) eine Einrichtung (14, 24) zur Erfassung des räumlichen Abstands (d) zwischen der Halterung (20) und dem Haartrockner (10) aufweist,
wobei
ein Sensor (14) zur Erfassung der Entfernung zwischen dem Haartrockner (10) und der Wandhalterung (20) im Haartrockner (10) angeordnet ist und die Wandhalterung (20) einen Sensor (24) aufweist,
wobei der Sensor (24) der Wandhalterung zusammen mit dem Sensor (14) des Haartrockners die Erfassung des räumlichen Abstands (d) zwischen der Wandhalterung (20) und dem Haartrockner (10) ermöglicht,
wobei die Halterung (20) eine Batterieladestation (22) und der Haartrockner (10) eine seine Betriebsenergie liefernde wiederaufladbare Batterie (16) aufweist.

2. Haartrockensystem nach Anspruch 1, **dadurch gekennzeichnet, dass** die Batterieladestation (22) die Batterie (16) des Haartrockners (10) auflädt, wenn der Haartrockner (10) in der Ruhelage abgelegt ist.

3. Haartrockensystem nach einem der vorangehenden Ansprüche, **dadurch gekennzeichnet, dass** eine Einrichtung zur Übertragung der Energie zwischen der Batterieladestation (22) und der Batterie (16) kontaktlos, beispielsweise induktiv, ausgebildet ist.

4. Haartrockensystem nach einem der vorangehenden Ansprüche, **dadurch gekennzeichnet, dass** der Haartrockner (10) mindestens einen Schalter (12) aufweist, durch den im funktionsfähigen Zustand die Lieferung der Betriebsenergie einschaltbar und ausschaltbar ist.

5. Haartrockensystem nach einem der vorangehenden Ansprüche, **dadurch gekennzeichnet, dass** die Wandhalterung (20) an der mit der Wand (30) zu befestigenden Seite einen Stromanschluss (26a, 26b) aufweist.

## Claims

1. A hair drying system (1) comprising a hair dryer (10) and a spatially fixable mount (20), in which the hair dryer (10) can manually be placed in an idle position and from which the hair dryer (10) can be manually transferred to a spatially separate operating position to dry hair,
wherein the hair dryer (10) has a grip (11) and a nozzle (13) for blowing out hot and/or cold air,
wherein the fixable mount is designed as a wall mount,
wherein the hair drying system (1) has a device for detecting the operating position (14, 24) in respect of a predefined area, using which device the hair dryer (10) can be switched between a functional and non-functional state according to its position within or outside the predefined area,
**characterised in that** the device for detecting the operating position (14, 24) has a device (14, 24) for detecting the spatial distance (d) between the mount (20) and the hair dryer (10), wherein a sensor (14) for detecting the distance between the hair dryer (10) and the wall mount (20) is arranged in the hair dryer (10), and the wall mount (20) has a sensor (24),
wherein the sensor (24) of the wall mount together with the sensor (14) of the hair dryer facilitates the detection of the spatial distance (d) between the wall mount (20) and the hair dryer (10),
wherein the mount (20) has a battery charging station (22) and the hair dryer (10) has a rechargeable battery (16) to supply its operating power.

2. The hair drying system according to claim 1, **characterised in that** the battery charging station (22) charges the battery (16) of the hair dryer (10) when the hair dryer (10) is placed in the idle position.

3. The hair drying system according to one of the preceding claims, **characterised in that** a device for transmitting the power from the battery charging station (22) to the battery (16) is designed so as to be contactless, for example as an inductive device.

4. The hair drying system according to one of the preceding claims, **characterised in that** the hair dryer (10) has at least one switch (12) by means of which, in the functional state, the delivery of the operating power can be switched on and off.

5. The hair drying system according to one of the preceding claims, **characterised in that** the wall mount (20) has a power socket (26a, 26b) on the side of the mount to be attached to the wall (30).

## Revendications

1. Système de sèche-cheveux (1) comportant un sèche-cheveux (10) et un support (20) pouvant être fixé dans l'espace et dans lequel le sèche-cheveux (10) peut être déposé à la main, en position de repos, et duquel le sèche-cheveux (10) peut être retiré à la main et déplacé vers une position d'utilisation distincte dans l'espace, pour le séchage des cheveux,
ledit sèche-cheveux (10) présentant une poignée (11) et une sortie d'air (13) laissant sortir de l'air chaud et/ou froid,
ledit support fixable étant conçu sous la forme d'un support mural,
ledit système de sèche-cheveux (1) présentant un dispositif de détection de la position d'utilisation (14, 24) relativement à une zone d'espace prédéfinie et grâce auquel le sèche-cheveux (10) peut basculer entre un état opérationnel et un état non opérationnel en fonction de sa position à l'intérieur ou à l'extérieur de la zone d'espace prédéfinie ;
**caractérisé en ce que** le dispositif de détection de la position d'utilisation (14, 24) présente un dispositif (14, 24) de détection de la distance spatiale (d) entre le support (20) et le sèche-cheveux (10),
un capteur (14) permettant de détecter la distance entre le sèche-cheveux (10) et le support mural (20) étant agencé dans le sèche-cheveux (10), et le support mural (20) présentant un capteur (24),
ledit capteur (24) du support mural permettant, conjointement avec le capteur (14) du sèche-cheveux, de détecter la distance spatiale (d) entre le support mural (20) et le sèche-cheveux (10),
ledit support (20) présentant une station de recharge de batterie (22) et le sèche-cheveux (10) présentant une batterie rechargeable (16) lui fournissant son énergie de fonctionnement.

2. Système de sèche-cheveux selon la revendication 1, **caractérisé en ce que** la station de recharge de batterie (22) recharge ladite batterie (16) du sèche-cheveux(10) lorsque le sèche-cheveux (10) est déposé en position de repos.

3. Système de sèche-cheveux selon l'une des revendications précédentes, **caractérisé en ce qu'**un dispositif de transmission d'énergie entre la station de recharge de batterie (22) et la batterie (16) est de conception sans contact, par exemple inductif.

4. Système de sèche-cheveux selon l'une des revendications précédentes, **caractérisé en ce que** le sèche-cheveux (10) présente au moins un interrupteur (12) permettant, à l'état opérationnel, d'activer et de désactiver l'alimentation en énergie de fonctionnement.

5. Système de sèche-cheveux selon l'une des revendications précédentes, **caractérisé en ce que** le support mural (20) présente une prise électrique (26a, 26b) sur son côté destiné à être fixé au mur (30).
